# EUROPÄISCHE PATENTSCHRIFT

(11) **EP 2 860 119 B1**
(45) Veröffentlichungstag und Bekanntmachung des Hinweises auf die Patenterteilung: **31.08.2016**
(21) Anmeldenummer: 13187888.6
(22) Anmeldetag: 09.10.2013
(51) Int. Cl.: B65B 41/18, B65B 57/06, B65B 9/04, B65B 41/16, B65B 47/00, B65B 57/04, B65B 61/02

(54) **Tiefziehverpackungsmaschine und Verfahren**
Deep draw packaging machine and method
Machine d'emballage par emboutissage et procédé

(43) Veröffentlichungstag der Anmeldung: 15.04.2015
(73) Patentinhaber: MULTIVAC Sepp Haggenmüller SE & Co. KG, 87787 Wolfertschwenden (DE)
(72) Erfinder: Ehrmann, Elmar, 87730 Bad Grönenbach (DE)
(74) Vertreter: Grünecker Patent- und Rechtsanwälte PartG mbB

(56) Entgegenhaltungen:
- EP-A1- 0 569 933
- EP-A1- 2 551 203
- WO-A1-2012/116823
- DE-A1- 2 437 127

## Beschreibung

Die Erfindung bezieht sich auf eine Tiefziehverpackungsmaschine gemäß dem Oberbegriff des Anspruchs 1 sowie auf ein Verfahren gemäß den Merkmalen des Anspruchs 11.

Es ist aus der EP 0 569 933 A1 eine Tiefziehverpackungsmaschine mit einem Druckmarkensensor zum Erfassen einer Druckmarke einer Unterfolie bekannt. Der Druckmarkensensor ist vor einer Formstation angebracht und übermittelt Daten an eine Steuerung, die Arbeitsstationen wie Formstation, Siegelstation und/oder Schneidstation entsprechend dem Abstand zweier aufeinander folgender Druckmarken positioniert.

Die EP 2 551 203 A1 offenbart ein Verfahren zum Schneiden von Packungen. Dabei werden Packungsmulden, die in eine Folie geformt werden, mit einer Deckelfolie versiegelt. Es wird beschrieben, dass bei diesem Siegelvorgang ein Referenzelement eingebracht werden kann. Beim Vereinzeln der Packungen kann die Lage der Siegelnähte oder des Referenzelements durch eine Erkennungsvorrichtung erkannt werden und die Lage der Schnitte bei der Vereinzelung entsprechend angepasst werden.

Aus WO 2012/116823 A1 ist eine Verpackungsmaschine zur Herstellung von Verpackungen aus bedruckten Warenbahnen bekannt. Diese soll sicherstellen, dass eine in einer Warenbahn eingeformte Verpackungsmulde mit einem auf der Warenbahn aufgedruckten Druckbild übereinstimmt. Dazu wird nach jedem Vorschubschritt die Lage einer Druckmarke überprüft. Falls diese korrigiert werden muss, wird dies durch Veränderungen der Rollenführung mittels eines sogenannten Tänzers erreicht. Dieser verändert die Dehnung der Warenbahn derart, dass sich die Druckmarke an der vorgesehenen Stelle befindet. Bei nicht dehnbaren Warenbahnen verändert er die Rollenführung derart, dass sich die Lage der Druckmarke bei den folgenden Vorschubschritten iterativ der vorgesehenen Lage annähert.

Aus der DE 24 37 127 A1 ist eine Tiefziehverpackungsmaschine mit einem Druckmarkensensor zum Erfassen einer Druckmarke einer Deckelfolie bekannt. Der Druckmarkensensor ist an der Folienabrolleinrichtung der Deckelfolie angebracht und übermittelt Daten an eine Steuerung. Arbeitsstationen wie Formstation, Siegelstation und/oder Schneidstation sind entlang einer Folientransportrichtung motorisch verfahrbar und können entsprechend dem Abstand zweier aufeinander folgender Druckmarken positioniert werden. Ein weiterer Druckmarkensensor kann zwischen der Siegelstation und der Schneidstation vorgesehen sein, um die Schneidstation nach der Druckmarke zu positionieren.

Die DE 101 52 39 A1 offenbart eine Thermoformmaschine mit Rollenketten für den Transport einer Folienbahn. Mittels Sensoren wird die Temperatur der Rollenketten erfasst und eine Stanzstation bezüglich ihres Abstandes zu einer Formstation mittels einer Steuerung über einen Stellmotor horizontal verschoben, um die durch sich ändernde Bedingungen während des Betriebes bewirkte Veränderung der Transportschritte der Rollenketten ausgleichen zu können.

Die EP 1 513 729 B1 offenbart eine Tiefziehverpackungsmaschine mit Formstationen für eine untere und eine obere Folienbahn, wobei beide Folien Schrumpffolien sind.

Bei einer Tiefziehverpackungsmaschine, die zusätzlich zur Formstation einer Unterfolie eine Formstation einer Deckelfolie aufweist, und dabei beide Folienbahnen eine Bedruckung und eine Druckmarke aufweisen, ist es besonders schwierig die Formung beider Folienbahnen in der Siegelstation exakt in ihrer gewünschten Lage zueinander zusammenzuführen und zu siegeln. Beispielsweise ist es bei der Herstellung einer Verpackung in Form einer Kugel oder anderer geometrischer Körper mittels zweier Halbschalen, die jeweils einen kreisförmigen Schalenrand aufweisen, wichtig, dass die zwei Halbschalen bzw. die Siegelränder in der Siegelstation deckungsgleich übereinander liegen. Sind beide Folienbahnen bedruckt, so ist es oft notwendig, dass zusätzlich der jeweilige Aufdruck auf den Folienbahnen beim Formen beider Halbschalen in seiner Lage positioniert sein muss, damit sich wiederum in der Siegelstation beide Halbschalen und deren Aufdruck exakt in gewünschter Lage zueinander befinden.

Aufgabe der vorliegenden Erfindung ist es, eine Tiefziehverpackungsmaschine zur Verfügung zu stellen, die eine möglichst exakte Zusammenführung von einer Muldenformung und einer Deckelformung in der Siegelstation ermöglicht.

Diese Aufgabe wird gelöst durch eine Tiefziehverpackungsmaschine mit den Merkmalen des Anspruchs 1 bzw. durch ein Verfahren zum Betrieb einer solchen Tiefziehverpackungsmaschine mit den Merkmalen des Anspruchs 11. Vorteilhafte Weiterbildungen der Erfindung sind in den Unteransprüchen angegeben.

Die erfindungsgemäße Tiefziehverpackungsmaschine umfasst eine Steuerung, eine erste entlang einer Produktionsrichtung angeordnete Formstation zum Formen von Mulden in eine Unterfolie und eine zweite, motorisch verstellbare Formstation zum Formen von Deckeln in eine Oberfolie, sowie eine in Produktionsrichtung ortsfesten Siegelstation zum Versiegeln von mehreren Mulden mit Deckeln. Des Weiteren umfasst die Tiefziehverpackungsmaschine wenigstens eine Transportkette zum Transport der Unterfolie in der Produktionsrichtung. Die Tiefziehverpackungsmaschine zeichnet sich dadurch aus, dass eine erste Erfassungseinrichtung an oder in der Siegelstation vorgesehen ist, um die Markierung der Unterfolie zu erfassen und die Information darüber an die Steuerung zu übertragen, wobei die Steuerung dazu konfiguriert ist, einen Folienvorschubschritt der Transportkette während des Transports der Mulden in die Siegelstation in Abhängigkeit von der Lage der Markierung der Unterfolie zu regeln. Hierbei ist die erste Erfassungseinrichtung dazu konfiguriert, stets diejenige Markierung der Unterfolie zu erfassen, die den Mulden zugeordnet ist, die sich aktuell in der Siegelstation befinden, um die Länge des aktuellen Folienvorschubschritts auf die exakte Zielposition in der Siegelstation zu regeln.

Dabei weisen die Mulden z.B. eine festgelegte Lage zur Markierung auf, die wiederum der Steuerung bekannt ist und durch ein Bedienpersonal eingegeben wird oder bereits bei der Herstellung der Tiefziehverpackungsmaschine in der Steuerung hinterlegt wurde. Dies bringt den Vorteil mit sich, dass selbst vorhandene Ungenauigkeiten, Schwergängigkeiten oder Veränderungen beispielsweise durch Temperaturunterschiede am Vorschubsystem, im Speziellen an der Vorschubkette, durch die Erfassung der Markierung der Unterfolie an der ersten Erfassungseinrichtung erkannt werden können und mittels der Steuerung der Transport der Unterfolie in die Siegelstation derart erfolgen kann, dass die Mulden exakt in ihrer Lage zur oder in der Siegelstation positioniert werden können. Die erste Erfassungseinrichtung ist auch dazu konfiguriert, stets diejenige Markierung der Unterfolie, die den Mulden und damit dem Format zugeordnet ist, die sich aktuell in der Siegelstation befinden, zu erfassen und den Folienvorschub auf die exakte Position zu regeln. Dazu kann die erste Erfassungseinrichtung z. B. eine Kamera aufweisen und in definiertem Abstand zur Siegelstation so angeordnet sein, dass sie während oder direkt nach der Zieleinfahrt bestimmter Mulden in die Siegelstation die Lage der zu diesen Mulden gehörenden Markierung erfasst, um basierend darauf die Positionierung der Mulden bei der Zieleinfahrt zu beeinflussen oder nachzuregeln. Erfindungsgemäß ist die erste Erfassungseinrichtung dann an oder in der Siegelstation vorgesehen, wenn sie so positioniert ist, dass sie die Lage einer Markierung erfassen kann, die denjenigen Mulden (oder einem Format, d.h. einer zusammengehörigen Gruppe von Mulden) zugeordnet ist, die sich momentan in der Siegelstation befinden, oder die sich maximal einen Arbeitstakt (d.h. eine Vorschublänge) vor oder nach der Siegelstation befinden.

Vorzugsweise ist eine zweite Erfassungseinrichtung zwischen der ersten Formstation und der ersten Erfassungseinrichtung vorgesehen, um die Markierung der Unterfolie zu erfassen und die Information darüber an die Steuerung zu übertragen, wobei die Steuerung dazu konfiguriert ist, die zweite Formstation derart zu positionieren, so dass der mittels der zweiten Formstation in die Oberfolie geformte Deckel und die dazugehörige Mulde der Unterfolie in der Siegelstation in ihrer zueinander vorgesehenen Lage siegelbar sind. Somit kann die exakte Lage der Deckel in der Siegelstation und damit die exakte Lage zur Mulde erreicht werden. Deckel und Mulden können deckungsgleich zueinander in der Siegelstation positioniert werden. Die ist vor allem bei kugel- oder eiförmigen Verpackungen, die beispielsweise eine mittig liegende Siegelebene bzw. Teilung aufweisen, vorteilhaft, um eine formschöne Verpackung herstellen zu können.

Die zweite Formstation ist bevorzugt maximal fünf, vorzugsweise maximal drei Folienvorschubschritte vor der Siegelstation angeordnet, um Toleranzen oder Veränderungen beim Folientransport der Oberfolie bis in die Siegelstation zu minimieren.

In einer besonders vorteilhaften Ausführung ist die Markierung eine Druckmarke auf der Unterfolie und eine dritte Erfassungseinrichtung ist vor der ersten Formstation vorgesehen, um die Druckmarke der Unterfolie zu erfassen und die Information darüber an die Steuerung zu übertragen, wobei die Steuerung dazu konfiguriert ist, die erste Formstation in Abhängigkeit der Druckmarke der Unterfolie zu positionieren.

In einer weiteren vorteilhaften Ausgestaltung ist eine Reckvorrichtung für die Oberfolie vorgesehen, um eine bedruckte Oberfolie entsprechend in Transportrichtung zu recken, damit das Druckbild zur später fertigen Verpackung passt.

Dabei ist die Reckvorrichtung vorzugsweise in Transportrichtung der Oberfolie stromaufwärts der zweiten Formstation angeordnet ist, um das Druckbild bereits vor dem Formen zu einem Deckel auf das gewünschte Maß zu recken.

Bevorzugt weist die Reckeinrichtung eine Druckmarkenerfassungseinrichtung, beispielsweise einen Druckmarkensensor, für die Oberfolie auf, um die Lage der Druckmarke der Steuerung mitzuteilen. Zusätzlich umfasst dann die Steuerung eine Druckmarkensteuerung, damit die Steuerung wiederum Aktoren wie Klemmeinrichtungen und/oder Antriebe der Reckeinrichtung derart steuern kann, dass ein vorgesehenes Recken der Oberfolie erfolgen kann.

Bei einer weiteren vorteilhaften Ausführungsform der Tiefziehverpackungsmaschine ist eine vierte Erfassungseinrichtung stromabwärts der Siegelstation vorgesehen, um die Markierung der Unterfolie oder die Druckmarke der Oberfolie zu erfassen und die Information darüber an die Steuerung zu übertragen, wobei die Steuerung dazu konfiguriert ist, eine stromabwärts der Siegelstation angeordnete Schneidstation in Abhängigkeit von der Position der Markierung der Unterfolie oder der Druckmarke der Oberfolie zu positionieren. Damit kann auch die Lage der Schneidstation exakt auf die Verpackung bzw. die Siegelnaht ausgerichtet werden, da die Siegelnaht in ihrer Lage zur zugehörigen Markierung vorgegeben ist. Somit kann das Schneiden ohne Zugabe von Toleranzen ausgeführt werden und eine besonders formschöne Verpackung mit einem geringstmöglichen Überstand des Siegelrandes bzw. der Siegelnaht ist herstellbar.

Bevorzugt ist wenigstens eine der Erfassungseinrichtungen, vorzugsweise die erste Erfassungseinrichtung, eine Kamera, um selbst während und vor allem am Ende des Folienvorschubschritts der Unterfolie die Position der Markierung zu erfassen, bis der Folienvorschubschritt beendet ist und die Unterfolie exakt in die Siegelstation transportiert wurde.

Die Markierung ist vorzugsweise als eine Kennzeichnung auf der Unterfolie vorgesehen, die mittels einer Druckeinrichtung aufgebracht wird, oder als eine Formung, die in die Unterfolie in der Formstation erzeugt wird, oder als eine Stanzung, in die die Unterfolie mittels einer Stanzeinrichtung eingebracht wird. Dies ermöglicht den Einsatz von Unterfolien, die keine vorgefertigten Druckmarken aufweisen, und die erste Formstation kann stationär am Maschinenrahmen vorgesehen sein.

Im erfindungsgemäßen Verfahren zum Betrieb einer Tiefziehverpackungsmaschine mit einer Steuerung, einer ersten Formstation, einer Siegelstation und einer ersten Erfassungseinrichtung sind folgende Schritte vorgesehen:
- Formen von Mulden in der ersten Formstation in eine Unterfolie,
- Formen von Deckeln in eine Oberfolie mittels einer zweiten Formstation,
- Ausführen von Folienvorschubschritten zum Transport der Unterfolie in einer Produktionsrichtung,
- Erfassen einer Markierung der Unterfolie mittels einer ersten Erfassungseinrichtung an oder in der Siegelstation, sowie Übergeben dieser Information an die Steuerung,
- Mittels der Steuerung: Regeln des Folienvorschubschritts, bei dem die Mulden in die Siegelstation transportiert werden, in Abhängigkeit von der Position der Markierung der Unterfolie.

Hierbei ist die erste Erfassungseinrichtung dazu konfiguriert, stets diejenige Markierung der Unterfolie zu erfassen, die den Mulden zugeordnet ist, die sich aktuell in der Siegelstation befinden, um die Länge des aktuellen Folienvorschubschritts auf die exakte Zielposition in der Siegelstation zu regeln.

Dabei weisen die Mulden eine festgelegte relative Lage zur Markierung auf. Dies bringt den Vorteil mit sich, dass selbst vorhandene Ungenauigkeiten, Schwergängigkeiten oder Veränderungen beispielsweise durch Temperaturunterschiede am Vorschubsystem, im Speziellen an der Vorschubkette, durch die Erfassung der Markierung der Unterfolie an der ersten Erfassungseinrichtung erkannt werden können und mittels der Steuerung der Transport der Unterfolie in die Siegelstation derart erfolgen kann, dass die Mulden exakt in ihrer gewünschten Lage zur Siegelstation positioniert werden können. Die erste Erfassungseinrichtung ist dabei auch in der Lage, die Markierung der Unterfolie, die den Mulden zugeordnet ist, die sich aktuell in der Siegelstation befinden, zu erfassen und den Folienvorschub auf die exakte Position zu regeln. Dazu kann die erste Erfassungseinrichtung z. B. eine Kamera aufweisen und in definiertem Abstand zur Siegelstation so angeordnet sein, dass sie während oder direkt nach der Zieleinfahrt bestimmter Mulden in die Siegelstation die Lage der zu diesen Mulden gehörenden Markierung erfasst, um basierend darauf die Positionierung der Mulden bei der Zieleinfahrt zu beeinflussen oder nachzuregeln.

In einer möglichen Ausgestaltung ist die Markierung eine Kennzeichnung, die mittels einer Druckeinrichtung auf der Unterfolie aufgebracht wird, oder eine Formung, die in die Unterfolie in der Formstation eingebracht wird, oder eine Stanzung, die in die Unterfolie mittels einer Stanzeinrichtung eingestanzt wird.

In einer besonders vorteilhaften alternativen Ausgestaltung ist die Markierung eine Druckmarke auf der Unterfolie und eine dritte Erfassungseinrichtung erfasst die Druckmarke der Unterfolie vor der ersten Formstation und übergibt diese Information an die Steuerung, um die erste Formstation entsprechend der erfassten Druckmarke zu positionieren, wobei die erste Formstation motorisch verstellbar ist.

Vorzugsweise wird mittels einer zweiten Formstation ein Deckel in eine Oberfolie geformt, um eine Verpackung herstellen zu können, die zwei Ausformungen aufweist, wobei eine Ausformung die Mulde in der Unterfolie und eine weitere Ausformung der Deckel in der Oberfolie ist. Damit ist eine ballförmige und mittig geteilte bzw. zusammengesiegelte, formschöne und damit attraktive Verpackung herstellbar.

Bevorzugt erfasst eine zweite Erfassungseinrichtung, die zwischen der ersten Formstation und der Siegelstation angeordnet ist, die Markierung der Unterfolie und übergibt diese Information an die Steuerung. Dabei wird vorzugsweise die zweite Formstation entlang der Transportrichtung der Oberfolie mittels der Steuerung in Abhängigkeit von der Lage der Markierung der Unterfolie, die von der zweiten Erfassungseinrichtung erfasst wurde, positioniert.

In einer vorteilhaften Ausführung des Verfahrens wird eine Schneidstation entlang der Produktionsrichtung mittels der Steuerung in Abhängigkeit von der Lage der Markierung der Unterfolie, die von der ersten Erfassungseinrichtung erfasst wurde, positioniert, um eine verbesserte Lage der Schneidung zur Verpackung bzw. zur Siegelnaht zu erreichen.

In einer alternativen Ausführung ist eine vierte Erfassungseinrichtung an oder in der Schneidstation vorgesehen; und die Schneidstation wird entlang der Produktionsrichtung mittels der Steuerung in Abhängigkeit der Lage der Markierung der Unterfolie oder der Markierung der Oberfolie, die von der vierten Erfassungseinrichtung erfasst wurde, positioniert. Hierbei kann eine exakte Lage der Schneidung zur Verpackung bzw. zur Siegelnaht erreicht werden, da jegliche Toleranzen und Ungenauigkeiten beim Folienvorschub während und bis zum Ende jedes Folienvorschubschritts kompensiert werden können.

Im Folgenden wird ein vorteilhaftes Ausführungsbeispiel der Erfindung anhand einer Zeichnung näher erläutert. Im Einzelnen zeigen:
- Fig. 1: eine erfindungsgemäße Tiefziehverpackungsmaschine in einer schematischen Seitenansicht, und
- Fig. 2: einen Vertikalschnitt durch die erste Formstation.

Gleiche Komponenten sind in den Figuren durchgängig mit gleichen Bezugszeichen versehen.

Fig. 1 zeigt eine erfindungsgemäße, taktweise arbeitende Tiefziehverpackungsmaschine 1 mit einem Maschinenrahmen 2, der entlang einer Produktionsrichtung R ausgerichtet ist. Am rechts in der Fig. 1 gezeigten Anfang der Tiefziehverpackungsmaschine 1 ist eine erste Abrollvorrichtung 3 für eine Unterfolie 4 vorgesehen. Die Unterfolie 4 wird mittels zweier durch einen Servomotor M angetriebener Vorschubketten bzw. Transportketten 30 (s. Fig. 2) mit einer Vorschublänge V pro Arbeitstakt in Produktionsrichtung R einer ersten Formstation 5 zugeführt, wobei die erste Formstation 5 durch Tiefziehen in der Folie 4 Mulden 8 erzeugt und in Produktionsrichtung R motorisch bewegbar ausgeführt ist. Des Weiteren ist eine Einlegestrecke 6 zum Einlegen eines Produkts 7 in geformte Mulden 8 stromabwärts nach der ersten Formstation 5 gezeigt. Im weiteren Produktionsverlauf folgen eine Siegelstation 9 zum Verschließen der mit Produkt 7 gefüllten Mulden 8 mit einer Oberfolie 10 und eine erste Schneidstation 11, die als Querschneidung ausgeführt ist. Eine zweite Schneideinrichtung 12, die nach der ersten Schneideinrichtung 11 stromabwärts angeordnet ist, ist als Längsschneidung ausgeführt und vereinzelt die Verpackungen 13. Die erste Schneidstation 11 kann auch als Komplettschnittstation, die in Produktionsrichtung R motorisch bewegbar ist, ausgeführt sein, dann würde die zweite Schneidstation 12 entfallen. Über ein Transportband 14 werden die vereinzelten Verpackungen 13 aus der Tiefziehverpackungsmaschine 1 heraustransportiert.

Eine erste Erfassungseinrichtung 16 in Form einer Kamera oder eines Druckmarkensensors für die Siegelstation 9 ist in Produktionsrichtung R stromaufwärts vor der Siegelstation 9 angeordnet. Eine zweite Erfassungseinrichtung 17 in Form einer Kamera oder eines Druckmarkensensors für eine zweite Formstation 18, die Deckel 24 in die Oberfolie 10 formt, ist zwischen der ersten Formstation 5 und der ersten Erfassungseinrichtung 16 angeordnet. Eine optional vorgesehene dritte Erfassungseinrichtung 15 in Form einer Kamera oder eines Druckmarkensensors für die erste Formstation 5 ist in Produktionsrichtung R stromaufwärts vor der ersten Formstation 5 angeordnet.

Die Oberfolie 10 wird von einer zweiten Abrolleinrichtung 19 abgewickelt und einer Reckeinrichtung 20 zugeführt, die in einer Transportrichtung T der Oberfolie 10 vor der zweiten Formstation 18 angeordnet ist. Die Reckeinrichtung 20 weist einen Druckmarkensensor 21 auf, der die Lage von Druckmarken 10a der Oberfolie 10 an eine Steuerung 22 übergibt, damit die Steuerung 22 mittels wenigstens eines Aktors 23 die Oberfolie 10 reckt, so dass ein vorgegebener Abstand jeweils zweier benachbarter Druckmarken 10a der Oberfolie 10 erzeugt wird.

Es können mehrere in Produktionsrichtung R geformte Mulden 8 in der Unterfolie 4 angeordnet sein, die als Format mit beispielsweise drei nebeneinander angeordneten Mulden 8 (also als dreispuriges Format) um jeweils eine Mulde 8 in einem Takt intermittierend stromabwärts transportiert werden. Es ist aber ebenso denkbar, dass die Formstation 5 pro Takt mehrere hintereinander liegende Reihen von Mulden 8 formt und jeweils dieses Format von Mulden 8, die in einem Arbeitstakt in der Formstation 5 in die Unterfolie 4 geformt werden, taktweise in Produktionsrichtung R weiter transportiert wird. Ein Arbeitstakt beinhaltet auch einen Folienvorschubschritt mit dem Vorschub V.

Im Folgenden soll die Arbeitsweise der gezeigten Tiefziehverpackungsmaschine 1 näher erläutert werden. Die von der ersten Abrollvorrichtung 3 abgerollte Unterfolie 4 wird von den Vorschubketten 30 beidseitig erfasst und der Formstation 5 zugeführt. In der Formstation 5 werden eine oder mehrere Mulden 8 in die Unterfolie 4 und in definierter Position relativ zu einer Markierung 4a der Unterfolie 4 geformt. Um diese definierte Position immer zu erreichen, wird die Lage der Markierung 4a durch die dritte Erfassungseinrichtung 15 ermittelt und die Formstation 5 vor jedem Formvorgang bei Bedarf in der Richtung R motorisch verstellt bzw. positioniert. Die Markierung 4a ist dabei bereits als Druckmarke auf der Unterfolie 4 vorhanden. Alternativ ist die erste Formstation 5 statisch am Maschinenrahmen 2 angebracht und die Markierung 4a wird erst in der Formstation 5 erzeugt. Beispielsweise ist die Markierung 4a eine durch einen Formstempel 31 erzeugbare Formung in der Unterfolie 4 oder eine Stanzung, die mittels einer Stanzeinrichtung 32 in, vor oder direkt nach der Formstation 5 erzeugt wird und so eine definierte Lage in Bezug auf die Mulde 8 erhält. Denkbar wäre es auch, die Markierung 4a in Form einer Kennzeichnung durch eine Druckeinrichtung 33 auf die Unterfolie 4 aufzudrucken.

Im nächsten Arbeitstakt wird die Unterfolie 4 mit den geformten Mulden 8 intermittierend entlang der Einlegestrecke 6 weitertransportiert. Dabei werden die Mulden 8 manuell oder automatisch beispielsweise mittels Pickern mit Produkten 7 gefüllt. Während des Folienvorschubschritts, bei dem die gefüllte Mulde 8 in die Siegelstation 9 transportiert wird, wird während der Positionierung die Markierung 4a von der ersten Erfassungseinrichtung 16, die als Kamera ausgeführt ist, erfasst und die aktuelle Lage der Markierung 4a an die Steuerung 22 übermittelt, um die Länge des aktuellen Folienvorschubschritts auf die exakte Zielposition in der Siegelstation 9 zu regeln. Der Abstand X der dritten Erfassungseinrichtung 15 zur Formstation 5 und damit zu den Mulden 8 entspricht dem Abstand X' der ersten Erfassungseinrichtung 16 zur Siegelstation 9 und damit zu den Mulden 8. Hierbei können negative Einflüsse wie Toleranzen in der Vorschubkette 30, Vorschubkettenlängung durch Temperaturunterschiede oder Beanspruchung durch unterschiedliche Unterfolien 4, die seitlich vorgespannt transportiert werden, eliminiert werden. Die immer deckungsgleiche Lage der Siegelnaht gegenüber der Mulde 8 ermöglicht eine Minimierung der Breite der Siegelnaht auf ein für die jeweilige Verpackung 13 notwendiges Maß. In diesem Zuge können die Mulden 8 einen geringstmöglichen Abstand zueinander aufweisen, was wiederum zu einer Reduzierung des Verbrauchs des Folienmaterials der Unterfolie 4 und Oberfolie 10 führt und das Aussehen der Verpackung 13 selbst verbessert.

Für eine Verpackung 13, die einen geformten Deckel 24 aufweist, der durch Tiefziehen in der zweiten Formstation 18 in die Oberfolie 10 geformt wird, ist die zweite Formstation 18 mittels der Steuerung 22 in Verbindung mit einem elektromotorischen Antrieb, vorzugsweise einem Servomotor oder Linearantrieb, positionierbar, um die Formung des Deckels 24 im Abstand Y zur Siegelstation 9 und damit zu den Mulden 8 anpassen zu können. Die dafür vorgesehene zweite Erfassungseinrichtung 17 für die Markierung 4a der Unterfolie 4 ist im Abstand Y' vor der Siegelstation 9 entlang der Einlegestrecke 6 angeordnet und dabei entspricht der Abstand Y' dem Abstand Y. Die Lage der Markierung 4a wird von der zweiten Erfassungseinrichtung 17 an die Steuerung 22 übermittelt, die die zweiten Formstation 18 positioniert, damit der Deckel 24 exakt mit der zugehörigen Mulde 8, deren Position über die Markierung 4a erfasst wurde, in der Siegelstation 9 zusammengeführt werden kann, um eine sehr attraktive Verpackung 13 erzeugen zu können. Vor allem bei zwei halbkugelförmigen Halbschalen wirkt sich die Erfindung sehr positiv aus.

Soll der Deckel 24 ein dazugehöriges Druckbild aufweisen, das auf der Oberfolie 10 aufgebracht ist, so wird die Oberfolie 10 vor der zweiten Formstation 18 gereckt, da die sich wiederholenden Druckbilder und Druckmarken 10a auf der Oberfolie 10 einen minimal kürzeren Abstand zueinander aufweisen als der Abstand, den die Deckel 24 nach dem Formen in der Transportrichtung T zueinander aufweisen und der dem Abstand der Mulden 8 in Produktionsrichtung R entsprechen soll. Der Reckvorgang, auch als Druckmarkensteuerung benennbar, kann wie folgt ablaufen. Der Druckmarkensensor 21 erfasst die Druckmarken 10a der Oberfolie 10 während der Vorschubbewegung der Oberfolie 10 in der Transportrichtung T, die dadurch erzeugt wird, dass in der Siegelstation 9 die Oberfolie 10 an die Unterfolie 4 gesiegelt wird und der Folienvorschub sowohl die Unterfolie 4 transportiert als auch die Oberfolie 10 von der zweiten Abrolleinrichtung 19 abwickelt. Das Signal des Druckmarkensensors 21 wird der Steuerung 22 übermittelt. Die Steuerung 22 vergleicht den ermittelten Abstand zweier aufeinanderfolgender Druckmarken 10a mit dem in der Siegelstation 9 erforderlichen Abstand. Die Steuerung 22 steuert den Aktor 23, der als ein oder mehrere Pneumatikzylinder ausgeführt sein kann, an, um die Oberfolie 10 zwischen der zweiten Abrolleinrichtung 19 und dem Druckmarkensensor 21 zum Ende des laufenden Folienvorschubschritts zu klemmen und die Oberfolie 10 auf ein bestimmtes Maß zu recken, in dem die Klemmung kurz vor Ende des Folienvorschubschritts erfolgt. Alternativ ist ein nicht näher dargestellter Servomotor an einer Klemmung vorgesehen, um die Oberfolie 10 durch eine lineare oder rotative Bewegung der Klemmung zu recken. So können Toleranzen bezüglich des Druckbildes korrigiert und ausgeglichen werden, so dass Größe und Lage des Druckbildes beim Formen in der zweiten Formstation 18 in passender Form vorliegen.

Um auch den Schneidvorgang exakt ausführen zu können, ist eine vierte Erfassungseinrichtung 25 zur Erfassung der Markierung 4a der Unterfolie 4 vorgesehen, die beispielsweise eine Komplettschnittstation 11 ist und entlang der Produktionsrichtung R mittels der Steuerung 22 motorisch verfahrbar ist. Die vierte Erfassungseinrichtung 25 weist einen Abstand X", der dem Abstand X und X' entspricht, stromaufwärts gegenüber der Komplettschnittstation 11 bzw. den Mulden 8 auf. Somit kann ein entlang der in der Siegelstation 9 erzeugten Siegelnaht und direkt außerhalb der Siegelnaht verlaufender Schnitt ausgeführt werden, da Lagetoleranzen der Mulde 8 zur Schneidung, nämlich dem Schneidmesser, minimiert werden und somit ist ein Übermaß der Schneidung gegenüber der Siegelnaht nicht notwendig. Dies führt zu einem weiter verbesserten Aussehen der Verpackung 13. Die Erfassungseinrichtungen 15, 16, 17 und 25 können als Kamera, im speziellen als CCD- oder Zeilenkamera ausgeführt sein.

In der Ausführung der Tiefziehverpackungsmaschine 1 der Fig. 1 ist die zweite Formstation 18 zwei Folienvorschubschritte von der Siegelstation 9 stromaufwärts entlang der Transportrichtung T der Oberfolie 10 oberhalb der Unterfolie 4 angeordnet.

In einer Ausführung, bei der die Markierung 4a der Unterfolie 4 eine bereits auf der Unterfolie 4 vorhandene Druckmarke ist, ist die erste Formstation 5 motorisch verstellbar ausgeführt, um die Formstation 5 entsprechend der Druckmarke 4a mittels der Steuerung 22 zu positionieren. Dabei wird die Druckmarke 4a von der dritten Erfassungseinrichtung 15 vor der ersten Formstation 5 erfasst und diese Information an die Steuerung 22 übergeben.

## Patentansprüche

1. Tiefziehverpackungsmaschine (1), umfassend eine Steuerung (22), eine erste entlang einer Produktionsrichtung (R) angeordnete Formstation (5) zum Formen von Mulden (8) in eine Unterfolie (4) und eine zweite verstellbare Formstation (18) zum Formen von Deckeln (24) in eine Oberfolie (10), sowie eine Siegelstation (9) zum Versiegeln von Mulden (8) mit Deckeln (24), und wenigstens eine Transportkette (30) zum Transport der Unterfolie (4) in der Produktionsrichtung (R), **dadurch gekennzeichnet, dass** eine erste Erfassungseinrichtung (16) in oder an der Siegelstation (9) vorgesehen ist, um die Lage einer Markierung (4a) der Unterfolie (4) zu erfassen und die Information darüber an die Steuerung (22) zu übertragen, wobei die Steuerung (22) dazu konfiguriert ist, einen Folienvorschubschritt der Transportkette (30) während des Transports der Mulden (8) in die Siegelstation (9) in Abhängigkeit von der Lage der Markeirung (4a) der Unterfolie (4) zu regeln, und
wobei die erste Erfassungseinrichtung (16) dazu konfiguriert ist, stets diejenige Markierung (4a) der Unterfolie (4) zu erfassen, die den Mulden (8) zugeordnet ist, die sich aktuell in der Siegelstation (9) befinden, um die Länge des aktuellen Folienvorschubschritts auf die exakte Zielposition in der Siegelstation (9) zu regeln.

2. Tiefziehverpackungsmaschine nach Anspruch 1, **dadurch gekennzeichnet, dass** eine zweite Erfassungseinrichtung (17) zwischen der ersten Formstation (5) und der ersten Erfassungseinrichtung (16) vorgesehen ist, um die Lage der Markierung (4a) der Unterfolie (4) zu erfassen und die Information darüber an die Steuerung (22) zu übertragen, wobei die Steuerung (22) dazu konfiguriert ist, die zweite Formstation (18) derart zu positionieren, dass der Deckel (24) und die dazugehörige Mulde (8) in der Siegelstation (9) in ihrer zueinander vorgesehenen Lage siegelbar sind.

3. Tiefziehverpackungsmaschine nach einem der vorangehenden Ansprüche, **dadurch gekennzeichnet, dass** die zweite Formstation (18) maximal fünf, vorzugsweise drei Folienvorschubschritte vor der Siegelstation (9) angeordnet ist.

4. Tiefziehverpackungsmaschine nach einem der vorangehenden Ansprüche, **dadurch gekennzeichnet, dass** die Markierung (4a) eine Druckmarke auf der Unterfolie (4) ist und eine dritte Erfassungseinrichtung (15) vor der ersten Formstation (5) vorgesehen ist, um die Markierung (4a) der Unterfolie (4) zu erfassen und die Information darüber an die Steuerung (22) zu übertragen, wobei die Steuerung (22) dazu konfiguriert ist, die erste Formstation (5) in Abhängigkeit von der Lage der Markierung (4a) der Unterfolie (4) zu positionieren, wobei die erste Formstation (5) motorisch verstellbar ist.

5. Tiefziehverpackungsmaschine nach einem der vorangehenden Ansprüche, **dadurch gekennzeichnet, dass** eine Reckvorrichtung (20) für die Oberfolie (10) vorgesehen ist.

6. Tiefziehverpackungsmaschine nach Anspruch 5, **dadurch gekennzeichnet, dass** die Reckvorrichtung (20) in Transportrichtung (T) der Oberfolie (10) stromaufwärts der zweiten Formstation (18) angeordnet ist.

7. Tiefziehverpackungsmaschine nach Anspruch 5 oder 6, **dadurch gekennzeichnet, dass** die Reckeinrichtung (20) eine Druckmarkenerfassungseinrichtung (21) für die Oberfolie (10) aufweist.

8. Tiefziehverpackungsmaschine nach einem der vorangehenden Ansprüche, **dadurch gekennzeichnet, dass** eine vierte Erfassungseinrichtung (25) stromabwärts der Siegelstation (9) vorgesehen ist, um die Markierung (4a) der Unterfolie (4) oder die Druckmarke (10a) der Oberfolie (10) zu erfassen und die Information darüber an die Steuerung (22) zu übertragen, wobei die Steuerung (22) dazu konfiguriert ist, eine stromabwärts der Siegelstation (9) angeordnete Schneidstation (11) in Abhängigkeit von der Lage der Markierung (4a) der Unterfolie (4) oder der Druckmarke (10a) der Oberfolie (10) zu positionieren.

9. Tiefziehverpackungsmaschine nach einem der vorangehenden Ansprüche, **dadurch gekennzeichnet, dass** wenigstens eine der Erfassungseinrichtungen (15, 16, 17, 25) eine Kamera aufweist.

10. Tiefziehverpackungsmaschine nach einem der vorangehenden Ansprüche 1 bis 3 und 5 bis 9, **dadurch gekennzeichnet, dass** die Markierung (4a) als eine mittels einer Druckeinrichtung (33) erzeugbare Kennzeichnung auf der Unterfolie (4), als eine Formung in die Unterfolie (4) in der Formstation (5) oder als eine Stanzung in die Unterfolie (4) mittels einer Stanzeinrichtung (32) vorgesehen ist.

11. Verfahren zum Betrieb einer Tiefziehverpackungsmaschine (1) mit einer Steuerung (22), einer ersten Formstation (5), einer Siegelstation (9) und einer ersten Erfassungseinrichtung (16), folgende Schritte aufweisend:
- Formen von Mulden (8) in der ersten Formstation (5) in eine Unterfolie (4),
- Formen von Deckeln (24) in eine Oberfolie (10) mittels einer zweiten Formstation (18),
- Ausführen von Folienvorschubschritten zum Transport der Unterfolie (4) in einer Produktionsrichtung (R),
- Erfassen der Lage einer Markierung (4a) der Unterfolie (4) mittels der ersten Erfassungseinrichtung (16) in oder an der Siegelstation (9), sowie Übergeben dieser Lageinformation an die Steuerung (22),
- Mittels der Steuerung (22): Regeln des Folienvorschubschritts, bei dem die Mulden (8) in die Siegelstation (9) transportiert werden, in Abhängigkeit von der Lage der Markierung (4a) der Unterfolie (4);
wobei die erste Erfassungseinrichtung (16) dazu konfiguriert ist, stets diejenige Markierung (4a) der Unterfolie (4) zu erfassen, die den Mulden (8) zugeordnet ist, die sich aktuell in der Siegelstation (9) befinden, um die Länge des aktuellen Folienvorschubschritts auf die exakte Zielposition in der Siegelstation (9) zu regeln.

12. Verfahren nach Anspruch 11, **dadurch gekennzeichnet, dass** die Markierung (4a) eine Kennzeichnung ist, die mittels einer Druckeinrichtung (33) auf der Unterfolie (4) aufgebracht wird, oder eine Formung ist, die in die Unterfolie (4) in der Formstation (5) eingebracht wird, oder eine Stanzung ist, die in die Unterfolie (4) mittels einer Stanzeinrichtung (32) erzeugt wird.

13. Verfahren nach Anspruch 11, **dadurch gekennzeichnet, dass** die Markierung (4a) eine Druckmarke auf der Unterfolie (4) ist und eine dritte Erfassungseinrichtung (15) die Lage der Druckmarke (4a) der Unterfolie (4) vor der ersten Formstation (5) erfasst und diese Information an die Steuerung (22) übergibt, um die erste Formstation (5) entsprechend der erfassten Druckmarke (4a) zu positionieren, wobei die erste Formstation (5) motorisch verstellbar ist.

14. Verfahren nach einem der Ansprüche 11 bis 13, **dadurch gekennzeichnet, dass** eine zweite Erfassungseinrichtung (17), die zwischen der ersten Formstation (5) und der Siegelstation (9) angeordnet ist, die Lage der Markierung (4a) der Unterfolie (4) erfasst und diese Information an die Steuerung (22) übergibt.

15. Verfahren nach den Ansprüchen 11 und 14, **dadurch gekennzeichnet, dass** die zweite Formstation (18) entlang der Transportrichtung (T) der Oberfolie (10) mittels der Steuerung (22) in Abhängigkeit der Lage der Markierung (4a) der Unterfolie (4), die von der zweiten Erfassungseinrichtung (17) erfasst wurde, positioniert wird.

## Claims

1. Thermo-forming packaging machine (1) comprising a controller (22), a first forming station (5) disposed along a direction of production (R) for forming trays (8) into a base film (4) and a second adjustable forming station (18) for forming lids (24) into a top film (10), and a sealing station (9) for sealing trays (8) with lids (24), and at least one conveyor chain (30) for transporting said base film (4) in said direction of production, (R), **characterized in that** a first detection device (16) is provided in or on said sealing station (9) for detecting the position of a marking (4a) of said base film (4) and transmitting this information to said controller (22), where said controller (22) is configured to control a film advance step of said conveyor chain (30) in dependence of the position of said marking (4a) of said base film (4) during transport of said trays (8) into said sealing station (9), and wherein the first detection device (16) is configured to always detect the marking (4a) of the base film (4) which is associated with the trays (8) that are currently located in the sealing station (9) in order to control the length of the current film advance step to the exact target position in the sealing station (9).

2. Thermo-forming packaging machine according to claim 1, **characterized in that** a second detection device (17) is provided between said first forming station (5) and said first detection device (16) for detecting the position of said marking (4a) of said base film (4) and transmitting this information to said controller (22), where said controller (22) is configured to position said second forming station (18) such that said lid (24) and said associated tray (8) are sealable in said sealing station (9) to each other in their intended position.

3. Thermo-forming packaging machine according to one of the preceding claims, **characterized in that** said second forming station (18) is disposed a maximum of five, preferably three film advance steps upstream of said sealing station (9).

4. Thermo-forming packaging machine according to one of the preceding claims, **characterized in that** said marking (4a) is a print mark on said base film (4), and a third detection device (15) is provided upstream of said first forming station (5) for detecting said marking (4a) of said base film (4) and transmitting this information to said controller (22), where said controller (22) is configured to position said first forming station (5) in dependence on the position of said marking (4a) of said base film (4), where said first forming station (5) is adjustable in a motorized manner.

5. Thermo-forming packaging machine according to one of the preceding claims, **characterized in that** said a stretching device (20) is provided for said top film (10).

6. Thermo-forming packaging machine according to claim 5, **characterized in that** said stretching device (20) in disposed in the direction of transport (T) of said top film (10) upstream of said second forming station (18).

7. Thermo-forming packaging machine according to claim 5 or 6, **characterized in that** said stretching device (20) comprises a print mark detection device (21) for said top film (10).

8. Thermo-forming packaging machine according to one of the preceding claims, **characterized in that** a fourth detection device (25) is disposed downstream of said sealing station (9) for detecting said marking (4a) of said base film (4) or said print mark (10a) of said top film (10) and transmitting this information to said controller (22), where said controller (22) is configured to position a cutting station (11) disposed downstream of said sealing station (9) in dependence on the position of said marking (4a) of said base film (4) or said print mark (10a) of said top film (10).

9. Thermo-forming packaging machine according to one of the preceding claims, **characterized in that** at least one of said detection devices (15, 16, 17, 25) comprises a camera.

10. Thermo-forming packaging machine according to one of the preceding claims 1 through 3 and 5 through 9, **characterized in that** said marking (4a) is provided as an identification mark (33) creatable by a printing device (33) on said base film (4), as a molding into said base film (4) in said forming station (5), or as a punch into said base film (4) by use of a punching device (32).

11. Method for operating a thermo-forming packaging machine (1) with a controller (22), a first forming station (5), a sealing station (9), and a first detection device (16), comprising the steps of:
- forming trays (8) into a base film (4) in said first forming station (5),
- forming lids (24) into a top film (10) using a second forming station (18),
- performing film advance steps for transporting said base film (4) in a direction of production (R),
- detecting the position of a marking (4a) of said base film (4) by use of said first detection device (16) in or on said sealing station (9), and passing this position information to said controller (22),
- using said controller (22): controlling said film advance step in which said trays (8) are transported into said sealing station (9) in dependence of the position of said marking (4a) of said base film (4);
wherein the first detection device (16) is configured to always detect the marking (4a) of the base film (4) which is associated with the trays (8) that are currently located in the sealing station (9) in order to control the length of the current film advance step to the exact target position in the sealing station (9)..

12. Method according to claim 11, **characterized in that** said marking (4a) is an identification mark that is applied by a printing device (33) on said base film (4), or a formed feature that is introduced into said base film (4) in said forming station (5), or a punch that is created in said base film (4) by use of a punching device (32).

13. Method according to claim 11, **characterized in that** said marking (4a) is a print mark on said base film (4) and a third detection device (15) detects the position of said print mark (4a) in said base film (4) upstream of said first forming station (5) and passes this information to said controller (22) for positioning said first forming station (5) according to said detected print mark (4a), where said first forming station (5) is adjustable in a motorized manner.

14. Method according to one of the claims 11 through 13, **characterized in that** a second detection device (17) being disposed between said first forming station (5) and said sealing station (9) detects the position of said marking (4a) of said base film (4) and passes this information to said controller (22).

15. Method according to claims 11 and 15, **characterized in that** said second forming station (18) is positioned along the direction of transport (T) of said top film (10) by said controller (22) in dependence of the position of said marking (4a) of said base film (4) that was detected by said second detection device (17).

## Revendications

1. Machine d'emballage par emboutissage ou thermoformage (1), comprenant une commande (22) un premier poste de formage (5) agencé le long d'une direction de production (R) pour assurer le formage de cavités (8) dans une feuille inférieure (4), et un deuxième poste de formage (18) déplaçable pour assurer le formage de couvercles (24) dans une feuille supérieure (10), ainsi qu'un poste de scellage (9) pour fermer par scellage des cavités (8) avec des couvercles (24), et au moins une chaine de transport (30) pour le transport de la feuille inférieure (4) dans la direction de production (R), **caractérisée en ce qu'**il est prévu un premier dispositif de détection (16) dans ou sur le poste de scellage (9), pour détecter et relever la position d'un marquage (4a) de la feuille inférieure (4) et transmettre l'information la concernant à la commande (22), la commande (22) étant configurée pour réguler une étape d'avance de feuille de la chaine de transport (30) pendant le transport des cavités (8) dans le poste de scellage (9), en fonction de la position du marquage (4a) de la feuille inférieure (4), et
ledit premier dispositif de détection (16) étant configuré pour toujours détecter et relever le marquage (4a) de la feuille inférieure (4), qui est affecté aux cavités (8) qui se trouvent actuellement dans le poste de scellage (9), pour réguler la longueur de l'étape d'avance de feuille actuelle jusqu'à la position cible exacte dans le poste de scellage (9).

2. Machine d'emballage par emboutissage ou thermoformage selon la revendication 1, **caractérisée en ce qu'**il est prévu un deuxième dispositif de détection (17) entre le premier poste de formage (5) et le premier dispositif de détection (16), pour détecter et relever la position du marquage (4a) de la feuille inférieure (4) et transmettre l'information la concernant à la commande (22), la commande (22) étant configurée pour positionner le deuxième poste de formage (18) de manière à ce que le couvercle (24) et la cavité (8) qui lui correspond, puissent être scellés mutuellement dans le poste de scellage (9) dans leur position réciproque prévue.

3. Machine d'emballage par emboutissage ou thermoformage selon l'une des revendications précédentes, **caractérisée en ce que** le deuxième poste de formage (18) est agencé avant le poste de scellage (9), d'une valeur au maximum égale à cinq fois, de préférence trois fois la valeur d'une étape d'avance de feuille.

4. Machine d'emballage par emboutissage ou thermoformage selon l'une des revendications précédentes, **caractérisée en ce que** le marquage (4a) est une marque imprimée sur la feuille inférieure (4), et il est prévu un troisième dispositif de détection (15) avant le premier poste de formage (5), pour détecter et relever le marquage (4a) de la feuille inférieure (4) et transmettre l'information le concernant à la commande (22), la commande (22) étant configurée pour positionner le premier poste de formage (5) en fonction de la position du marquage (4a) de la feuille inférieure (4), le premier poste de formage (5) étant déplaçable et réglable par voie motorisée.

5. Machine d'emballage par emboutissage ou thermoformage selon l'une des revendications précédentes, **caractérisée en ce qu'**il est prévu un dispositif d'étirage (20) pour la feuille supérieure (10).

6. Machine d'emballage par emboutissage ou thermoformage selon la revendication 5, **caractérisée en ce que** le dispositif d'étirage (20) est agencé, en se référant à la direction de transport (T) de la feuille supérieure (10), en amont du deuxième poste de formage (18).

7. Machine d'emballage par emboutissage ou thermoformage selon la revendication 5 ou la revendication 6, **caractérisée en ce que** le dispositif d'étirage (20) comporte un dispositif de détection de marque imprimée (21) pour la feuille supérieure (10).

8. Machine d'emballage par emboutissage ou thermoformage selon l'une des revendications précédentes, **caractérisée en ce qu'**il est prévu un quatrième dispositif de détection (25) en aval du poste de scellage (9), pour détecter et relever le marquage (4a) de la feuille inférieure (4) ou la marque imprimée (10a) de la feuille supérieure (10) et transmettre l'information les concernant à la commande (22), la commande (22) étant configurée pour positionner un poste de coupe (11) agencé en aval du poste de scellage (9), en fonction de la position du marquage (4a) de la feuille inférieure (4) ou de la marque imprimée (10a) de feuille supérieure (10).

9. Machine d'emballage par emboutissage ou thermoformage selon l'une des revendications précédentes, **caractérisée en ce qu'**au moins l'un des dispositifs de détection (15, 16, 17, 25) présente une caméra.

10. Machine d'emballage par emboutissage ou thermoformage selon l'une des revendications précédentes 1 à 3 et 5 à 9, **caractérisée en ce que** le marquage (4a) est prévu en tant que marque caractéristique produite au moyen d'un dispositif d'impression (33) sur la feuille inférieure (4), en tant que formage dans la feuille inférieure (4) dans le poste de formage (5), ou en tant que découpe dans la feuille inférieure (4) au moyen d'un dispositif de découpage (32).

11. Procédé de fonctionnement d'une machine d'emballage par emboutissage ou thermoformage (1) comprenant une commande (22), un premier poste de formage (5), un poste de scellage (9) et un premier dispositif de détection (16), comprenant les étapes suivantes :
- formage de cavités (8) dans une feuille inférieure (4) dans le premier poste de formage (5),
- formage de couvercles (24) dans une feuille supérieure (10) au moyen d'un deuxième poste de formage (18),
- exécution d'étapes d'avance de feuille pour le transport de la feuille inférieure (4) dans la direction de production (R),
- détection et relevé de la position d'un marquage (4a) de la feuille inférieure (4) au moyen du premier dispositif de détection (16) dans ou sur le poste de scellage (9), ainsi que transfert de cette information de position à la commande (22),
- au moyen de la commande (22) : régulation de l'étape d'avance de feuille pendant laquelle les cavités (8) sont transportées dans le poste de scellage (9), en fonction de la position du marquage (4a) de la feuille inférieure (4) ;
le premier dispositif de détection (16) étant configuré pour toujours détecter et relever le marquage (4a) de la feuille inférieure (4), qui est affecté aux cavités (8) qui se trouvent actuellement dans le poste de scellage (9), pour réguler la longueur de l'étape d'avance de feuille actuelle jusqu'à la position cible exacte dans le poste de scellage (9).

12. Procédé selon la revendication 11, **caractérisé en ce que** le marquage (4a) est une marque caractéristique appliquée au moyen d'un dispositif d'impression (33) sur la feuille inférieure (4), ou est un formage exécuté dans la feuille inférieure (4) dans le poste de formage (5), ou est une découpe produite dans la feuille inférieure (4) au moyen d'un dispositif de découpage (32).

13. Procédé selon la revendication 11, **caractérisé en ce que** le marquage (4a) est une marque imprimée sur la feuille inférieure (4), et un troisième dispositif de détection (15) détecte et relève la position de la marque imprimée (4a) de la feuille inférieure (4) avant le premier poste de formage (5), et transmet cette information à la commande (22), pour positionner le premier poste de formage (5) conformément à la marque imprimée (4a), le premier poste de formage (5) étant déplaçable et réglable par voie motorisée.

14. Procédé selon l'une des revendications 11 à 13, **caractérisé en ce qu'**un deuxième dispositif de détection (17), qui est agencé entre le premier poste de formage (5) et le poste de scellage (9), détecte et relève la position du marquage (4a) de la feuille inférieure (4) et transmet cette information à la commande (22).

15. Procédé selon les revendications 11 et 14, **caractérisé en ce que** le deuxième poste de formage (18) est positionné le long de la direction de transport (T) de la feuille supérieure (10), au moyen de la commande (22), en fonction de la position du marquage (4a) de la feuille inférieure (4), qui a été détectée et relevée par le deuxième dispositif de détection (17).
